# EUROPÄISCHE PATENTSCHRIFT

(11) **EP 4 326 635 B1**
(45) Veröffentlichungstag und Bekanntmachung des Hinweises auf die Patenterteilung: **05.06.2024**
(21) Anmeldenummer: 22724709.5
(22) Anmeldetag: 22.04.2022
(51) Int. Cl.: B65D 27/00, B65D 81/03, B65D 81/05

(54) **GEPOLSTERTE VERSANDTASCHE UND HERSTELLUNGSVERFAHREN**
PADDED MAILING ENVELOPE AND METHOD OF MANUFACTURING
ENVELOPPE POSTALE MATELASSÉE ET PROCÉDÉ DE FABRICATION

(30) Priorität: 22.04.2021 LU 500072
(43) Veröffentlichungstag der Anmeldung: 28.02.2024
(73) Patentinhaber: Zinner, Yannick, 64354 Reinheim (DE); Siller, Bennet, 64289 Darmstadt (DE)
(72) Erfinder: Zinner, Yannick, 64354 Reinheim (DE); Siller, Bennet, 64289 Darmstadt (DE)
(74) Vertreter: Habermann Intellectual Property Partnerschaft von Patentanwälten mbB
(86) Internationale Anmeldenummer: PCT/EP2022/060661
(87) Internationale Veröffentlichungsnummer: WO 2022/223764

(56) Entgegenhaltungen:
- JP-A- H0 797 791
- US-A1- 2015 284 141

## Beschreibung

Die Erfindung betrifft eine gepolsterte Versandtasche für die Aufnahme von mindestens einem Versandobjekt, wobei die Versandtasche mindestens an einer Seite eine Öffnung zur Aufnahme des Objektes aufweist, wobei die Versandtasche aus mindestens einem Außenmaterialzuschnitt gebildet ist, wobei an einer dem Innenraum der Versandtasche zugewandten Innenseite einer Außenmateriallage des Außenmaterialzuschnitts eine Polstermaterialschicht angeordnet ist, wobei die Polstermaterialschicht aus einem Papierschaum ausgebildet ist.

Aus dem Stand der Technik sind Versandtaschen bekannt, welche aus zwei im Wesentlichen flächenparallel aufeinanderliegenden Papierbögen bestehen und im Inneren mit sogenannter Luftpolsterfolie beziehungsweise Luftkammerfolie ausgekleidet sind. Die beiden Papierbögen weisen innenseitig meist eine zusätzliche Beschichtung mit einer Kunststoffschicht, beispielsweise aus Polyethylen auf und sind umlaufend am Rand mit Ausnahme einer Einfüllöffnung miteinander verschweißt. Derartige Versandtaschen sind unter dem Namen Luftpolsterversandtaschen bekannt. Mit ihnen werden vor allem auf dem Postweg Gegenstände versandt, die insbesondere gegen äußere Stöße und Beschädigung gesichert werden sollen. Diese Luftpolsterversandtaschen können in einer umweltfreundlichen Weise benutzt werden, indem sie von dem Empfänger der Sendung erneut benutzt werden.

Dennoch sind derartige Luftpolsterversandtaschen nur für eine begrenzte maximale Anzahl an Verwendungen geeignet, sodass diese nach einer gewissen Einsatzdauer aus dem Verkehr genommen und entsorgt werden müssen. Dadurch, dass die Papierlagen und die Luftpolsterlage in der Regel miteinander verschweißt oder miteinander verklebt sind, ist bei der Entsorgung der Luftpolsterversandtasche eine Materialtrennung nur schwierig oder gar nicht möglich.

Aus dem Stand der Technik sind außerdem umweltfreundliche Versandtaschen aus Wellpappe bekannt. Bei derartigen Versandtaschen wird ausschließlich Papier oder Pappe und kein Kunststoff verwendet, sodass derartige Versandtaschen in einfacher Weise recycelbar sind. Die Polsterwirkung wird durch die innerhalb des Wellpappenabschnitts eingebrachte Wellpappenstruktur erreicht. Nachteilig bei derartigen Versandtaschen aus Wellpappe ist, dass die Wellpappenabschnitte parallel zu der Wellpappenstruktur steif sind und senkrecht zu der Wellpappenstruktur eine geringe Biegesteifigkeit aufweisen. Des Weiteren ist die Polsterwirkung von Wellpappe gering, sodass für eine hohe Polsterwirkung ein aus mehreren Lagen Wellpappe bestehender Wellpappenabschnitt notwendig wäre, wodurch das Gewicht der Versandtasche vergrößert wird und die Steifigkeit zunimmt. Um im Hinblick auf einen kostengünstigen Versand die Versandtasche leicht auszugestalten, werden die aus Wellpappe hergestellten Versandtaschen in der Regel nur aus einer Lage Wellpappe hergestellt. Dazu wird eine geringe Polsterwirkung in Kauf genommen.

Aus dem Stand der Technik sind außerdem umweltfreundliche gepolsterte Versandtaschen mit einer Papiermehlfüllung aus zerkleinertem Papier bekannt. Bei derartigen Versandtaschen wird ausschließlich zerkleinertes Papier oder Pappe und kein Kunststoff verwendet, sodass derartige Versandtaschen in einfacher Weise recycelbar sind. Die Polsterwirkung wird durch eine Papiermehlschicht innerhalb der Außentaschen erreicht. Nachteilig bei derartigen Versandtaschen mit Papiermehlfüllung ist das hohe Gewicht der dichten Füllung und die geringe Biegesteifigkeit. Durch ein vergrößertes Gewicht des Versandguts beziehungsweise der Versandtasche steigen die durch die Versandhändler abgerechneten Versandkosten des Postversandes.

Aus dem Stand der Technik sind außerdem umweltfreundliche gepolsterte Versandtaschen mit einer Papierpolstermattenfüllung bekannt. Bei derartigen Versandtaschen wird ausschließlich Papier oder Pappe und kein Kunststoff verwendet, sodass derartige Versandtaschen in einfacher Weise recycelbar sind. Die Polsterwirkung wird durch ein Volumengewinn durch einen Ziehharmonikaeffekt eines maschendrahtartigen Wabenmusters aus einem innerhalb der Außentaschen angeordneten Wellpappzuschnitt erreicht. Nachteilig bei derartigen Versandtaschen ist das hohe Gewicht der Füllung und die hohen Produktionskosten im Vergleich zu einer Luftpolsterversandtasche. Des Weiteren ist die Polsterwirkung von Papierpolstermatten aufgrund der benötigten Polsterdicke gering, sodass für eine hohe Polsterwirkung ein aus mehreren Lagen Papierpolstermatten bestehender Wellpappenabschnitt notwendig ist, wodurch das Gewicht der Versandtasche vergrößert wird. Durch ein vergrößertes Gewicht des Versandguts beziehungsweise der Versandtasche steigen die durch die Versandhändler abgerechneten Versandkosten des Postversandes.

Für die Polsterung von Stückgütern innerhalb von Versandbehältern ist loses Verpackungsmaterial, wie beispielsweise Styropor-Chips, Luftkissen oder Luftkissenfolie oder Holzwolle, bekannt. Auch ist Füllmaterial aus Papierschaum-Chips bekannt. Ein Vorteil von Papierschaum-Chips ist unter anderem die umweltschonende Herstellung des Papierschaums aus recyceltem Papier. Als Ausgangsmaterial wird hierzu Altpapier oder Pappe zu einer Fasermasse aufgearbeitet und mit Stärke vermischt. Innerhalb eines Extruders wird diese Fasermasse durch thermische und mechanische Energieeinleitung verdichtet und plastifiziert. Bei dem Austritt der plastifizierten Fasermasse aus dem Extruder expandiert dieser aufgrund des Temperatur- und Druckabfalls zu einem Papierschaum. Je nach Form des Extruder-Aufsatzes und je nach Vereinzelung des aus dem Extruder austretenden Papierschaums entstehen nach Trocknung und Aushärtung des Papierschaums plattenförmige Papierschaumabschnitte beziehungsweise Papierschaum-Chips. Diese Papierschaumabschnitte beziehungsweise Papierschaum-Chips weisen elastische, antistatische und pH-neutrale Eigenschaften auf und sind staub- und keimfrei einsetzbar. Die Papierschaum-Chips können über die Biotonne oder über die Altpapiertonne umweltschonend entsorgt werden. Papierschaum-Chips werden meist als loses Füllmaterial innerhalb von Versandverpackungen oder Kisten zur Einbettung des Versandobjekts verwendet. Damit ein direkter Kontakt zwischen dem Versandobjekt und den Papierschaum-Chips verhindert wird, ist das Versandobjekt in der Regel wiederum in Kunststofffolie oder in einer weiteren Umverpackung verpackt. Zwar sind die Umverpackung und die Papierschaum-Chips voneinander trennbar, jedoch erfordert eine Umverpackung aus Kunststoff eine aufwändigere Entsorgung als Papierschaum-Chips.

In der Druckschrift US 2015/284141 A1 wird eine antistatische Tasche zur Lagerung und zum Transport von empfindlichen elektronischen Geräten beschrieben. Die dort beschriebene Tasche weist Stützschichten aus Papier auf. Bei der Stützschicht kann es sich auch um einen Schaum handeln.

Als Aufgabe der vorliegenden Erfindung wird es angesehen, eine umweltfreundliche und einfach entsorgbare gepolsterte Versandtasche für den Postversand bereitzustellen, die über eine möglichst gute Polsterwirkung bei geringem Gewicht verfügt.

Diese Aufgabe wird erfindungsgemäß dadurch gelöst, dass der Papierschaum in Form von Papierschaumgranulat vorliegt. Auf diese Weise kann ein besonders großer Schutz des durch die gepolsterte Versandtasche aufgenommenen Versandobjekts erreicht und gleichzeitig eine besonders leichte Versandtasche bereitgestellt werden. Erfindungsgemäß ist somit vorgesehen, dass die Polstermaterialschicht aus Papierschaumgranulat ausgebildet ist. Durch die Verwendung von Papierschaumgranulat kann eine hohe Porosität der Polstermaterialschicht erreicht werden, sodass eine besonders geringe Fülldichte erreicht wird. Somit ist eine komplette Auffüllung der Füllkammer mit einem geringen Materialeinsatz des Papierschaums erreichbar, wobei gleichzeitig eine hohe Polsterwirkung der Polstermaterialschicht hergestellt wird. Somit ist eine besonders kostengünstige Herstellung der Versandtasche möglich. Zudem kann sich durch die elastischen Eigenschaften des Papierschaums die Polstermaterialschicht besonders gut an das Versandobjekt anschmiegen, sodass dieses besonders vorteilhaft gegenüber Stößen geschützt ist.

Das Papierschaumgranulat ist direkt mittels eines Extrudierverfahrens in gewünschter Form und Größe, beispielsweise in Form von Papierschaum-Chips, herstellbar und kostengünstig beziehbar. Alternativ kann durch eine mechanische Zerkleinerung von plattenförmigem Papierschaum Papierschaumgranulat hergestellt werden. Somit ergeben sich unterschiedliche und kostengünstige Möglichkeiten, Papierschaumgranulat herzustellen beziehungsweise zu beziehen.

Durch die elastischen Eigenschaften des Papierschaums kann ein besonders guter Schutz des in der Versandtasche aufgenommenen Versandobjekts gegenüber Stößen erfolgen. Um den Schutz gegenüber Stößen besonders vorteilhaft zu steigern, kann eine Dicke der Polstermaterialschicht entlang der Außenmateriallage verändert werden. Beispielsweise kann die Polstermaterialschicht in dem zu dem Versandobjekt angrenzenden Bereichen besonders dick ausgeführt sein. In den Randbereichen der Versandasche, kann die Polstermaterialschicht dünn ausgestaltet sein, um ein Außenvolumen der Versandtasche sowohl im Lagerungszustand der Versandtasche als auch im Betrieb beziehungsweise während des Versands der Versandtasche gering zu halten. Außerdem ist durch eine in den Randbereichen dünn ausgestaltete Polstermaterialschicht ein einfaches Fügen der Außenmateriallagen möglich, um eine Versandtasche herzustellen.

Zum Verschließen des Innenraums der Versandtasche ist im Bereich der Öffnung der Versandtasche erfindungsgemäß ein Haftklebestreifen vorgesehen. Zum Öffnen der verschlossenen Versandtasche ist im Bereich der Öffnung der Versandtasche vorteilhafterweise eine Perforation oder ein Aufreißfaden vorgesehen.

Eine besonders ressourcenschonende und damit umweltfreundliche Benutzung der erfindungsgemäßen Versandtasche ist dadurch möglich, dass die Versandtasche im Ganzen und ohne Trennung der aus Papierschaum bestehenden Polstermaterialschicht über die Altpapiertonne entsorgbar ist. Sämtliche Bestandteile der Versandtasche sind über den Altpapierkreislauf entsorgbar und recyclebar. Dadurch wird eine falsche Entsorgung der Versandtasche verhindert, wodurch der Recyclingvorgang für Entsorgungsunternehmen erleichtert ist.

Zudem kann durch die Verwendung von Papierschaum eine hohe Porosität der Polstermaterialschicht erreicht werden. Aufgrund der hohen Porosität von Papierschaum sind die Polstermaterialschichten mit einem besonders geringen Materialeinsatz des Papierschaums erreichbar und zeitgleich ist eine hohe Polsterwirkung der Polstermaterialschicht erreichbar. Somit ist eine besonders kostengünstige Herstellung der Versandtasche möglich.

Für eine besonders umweltfreundliche Entsorgung der Versandtasche ist in einer vorteilhaften Umsetzung des Erfindungsgedankens vorgesehen, dass der mindestens eine Außenmaterialzuschnitt vorzugsweise aus Papier hergestellt ist und besonders vorzugsweise aus bereits recyceltem Papier hergestellt ist. Das sogenannte Recyclingpapier besteht aus wiederverwertetem Altpapier, Pappe sowie Karton. Somit können die zur Papierherstellung benötigten Holz-Reserven geschont werden. Im Vergleich zur konventionellen Papierherstellung ist der für die Herstellung von Recyclingpapier benötigte Energie- und Wasserverbrauch geringer. Somit kann eine Versandtasche, dessen Außenmaterialzuschnitt aus Recyclingpapier hergestellt ist, besonders umweltfreundlich hergestellt werden. Dadurch, dass die Versandtasche komplett aus recyclebaren Materialien besteht, ist eine Entsorgung der Versandtasche besonders umweltfreundlich möglich.

Vorteilhafterweise ist die Polstermaterialschicht so innerhalb der Versandtasche angeordnet, dass diese durch eine Außenmateriallage räumlich von dem Versandobjekt getrennt ist. Somit wird ein Kontakt des Polsterschaums mit dem Versandobjekt vermieden. Dadurch ist ein durch mechanisches Aneinanderreiben des Versandobjekts an der Polstermateriallage entstehender Abrieb des Polsterschaums vermeidbar.

Eine besonders vorteilhafte räumliche Trennung zwischen dem Versandobjekt und dem Polsterschaum kann erfindungsgemäß dadurch erfolgen, dass der Außenmaterialzuschnitt mindestens zwei zueinander benachbarte Außenmateriallagen aufweist, wobei zwischen einer inneren Außenmateriallage und einer äußeren Außenmateriallage mindestens eine Füllkammer ausgebildet ist. Dabei können Füllkammern beispielsweise taschenförmig an einer dem Innenraum der Versandtasche zugewandten Innenseite der inneren Außenmateriallage oder der Innenseite der äußeren Außenmateriallage des Außenmaterialzuschnitts oder an einer dem Innenraum der Versandtasche abgewandten Außenseite der inneren Außenmateriallage des Außenmaterialzuschnitts angeordnet sein.

Damit die Polstermaterialschicht an festgelegten Bereichen der Versandtasche anordnenbar ist, ist in einer vorteilhaften Ausgestaltung der Erfindung vorgesehen, dass die Polstermaterialschicht innerhalb der mindestens einen Füllkammer angeordnet ist.

Für eine besonders einfach Füllung der Füllkammern mit Papierschaumgranulat ist in einer vorteilhaften Umsetzung des Erfindungsgedankens vorgesehen, dass die mehreren Füllkammern miteinander verbunden sind. Somit kann bei einer Befüllung einer Füllkammer die Ausbreitung des Papierschaumgranulats innerhalb der weiteren Füllkammern stattfinden, sodass die miteinander verbundenen Füllkammern schnell aufgefüllt werden können. Dadurch, dass sich das Papierschaumgranulat innerhalb der mehreren Füllkammern verteilt, kann eine Anordnung des Papierschaumgranulats in den Bereichen erfolgen, in dem eine besonders starke Polsterung gewünscht ist. Somit ist das in der Versandtasche angeordnete Versandobjekt besonders gut gegenüber Stößen geschützt.

In einer vorteilhaften Ausgestaltung der Erfindung ist vorgesehen, dass die Polstermaterialschicht zumindest abschnittsweise auf einer dem Innenraum der Versandtasche zugewandten Innenseite der Außenmateriallage festgelegt ist. Somit kann sich die Polstermaterialschicht besonders vorteilhaft an das Versandobjekt anlegen und anschmiegen, sodass das Versandobjekt besonders gut gegenüber Stößen geschützt ist.

Damit der als Polstermateriallage ausgestaltete Papierschaum an der gewünschten Position an der Außenmateriallage verbleibt, ist in einer vorteilhaften Ausgestaltung des Erfindungsgedankens vorgesehen, dass die Polstermaterialschicht auf der dem Innenraum der Versandtasche zugewandten Innenseite der Außenmateriallage mittels eines Klebstoffes mit elastischen Eigenschaften festgelegt ist. Außerdem wird durch die elastischen Eigenschaften des Klebstoffes eine Flexibilität der gepolsterten Versandtasche erreicht, sodass die Außenmateriallage und die Polstermateriallage besonders gut an das Versandobjekt angelegt werden kann. Somit ist das Versandobjekt besonders gut gegenüber Stößen geschützt.

Die eingangs gestellte Aufgabe wird auch durch ein Verfahren zur Herstellung einer gepolsterten Versandtasche gelöst, wobei die Versandtasche in einem Fügeschritt mindestens ein Außenmaterialzuschnitt zu einer Versandtasche gebildet wird, sodass dadurch eine Versandtasche mit mindestens einer Öffnung zur Aufnahme eines Objekts ausgebildet wird, wobei an einer dem Innenraum der Versandtasche zugewandten Innenseite einer Außenmateriallage des Außenmaterialzuschnitts eine Polstermaterialschicht aus Papierschaum angeordnet wird, wobei der Papierschaum als Papierschaumgranulat vorliegt. Durch die Verwendung des Außenmaterialzuschnitts zur Bildung der Versandtasche kann in einfacher Weise eine Versandtasche mit einer Öffnung zur Aufnahme eines Objekts hergestellt werden. Dazu wird zunächst die Polstermaterialschicht mit dem Außenmaterialzuschnitt in Anlage gebracht. Durch ein anschließendes Zusammenfalten des Außenmaterialzuschnitts mitsamt der Polstermaterialschicht bildet die

Außenmateriallage des Außenmaterialzuschnitts die äußere Außenmateriallage der Versandtasche. Die Polstermaterialschicht ist auf einer dem Innenraum der Versandtasche zugewandten Innenseite der Außenmateriallage angeordnet. Durch diese Anordnung der Polstermaterialschicht ist das Versandobjekt besonders gut gegenüber Stößen geschützt.

Bei einer vorteilhaften Ausgestaltung der erfindungsgemäßen gepolsterten Versandtasche ist vorgesehen, dass zwischen zwei benachbart zueinander angeordneten Außenmateriallagen mindestens eine Füllkammer ausgebildet wird, wobei in einem anschließenden Füllschritt die mindestens eine Füllkammer mit einer Polstermaterialschicht aus Papierschaum aufgefüllt wird, wobei in dem sich anschließenden Fügeschritt der Außenmaterialzuschnitt zu einer Versandtasche zusammengefaltet und entlang der Polstermaterialschichten und/oder der Füllkammern miteinander gefügt werden, sodass diese eine Versandtasche mit mindestens einer Öffnung zur Aufnahme eines Objekts und/oder geschlossenen Füllkammern ausbildet. Dadurch, dass durch die mehreren Außenmateriallagen mindestens eine Füllkammer ausgebildet wird, kann die Anordnung der Polstermaterialschicht besonders einfach erfolgen.

Vorteilhafterweise kann auch vorgesehen sein, dass zunächst die Füllkammern ausgebildet werden, in dem ein erster Außenmaterialzuschnitt auf dem zweiten Außenmaterialzuschnitt aufgelegt wird und die Füllkammern durch ein Fügen der beiden Außenmaterialzuschnitte entlang der zu bildenden Füllkammern erfolgt. Durch ein Öffnen der Füllkammern beispielsweise durch Einbringung eines Schnittes, kann in einem Füllschritt die Polstermaterialschicht in die Füllkammern eingebracht werden und anschließend wieder verschlossen werden.

Für eine besonders einfache und schnelle Füllung der Füllkammern ist in einer vorteilhaften Ausgestaltung des Erfindungsgedankens vorgesehen, dass das Papierschaumgranulat vorzugsweise in einem Zerkleinerungsschritt durch eine mechanische Zerkleinerung des Papierschaums hergestellt wird. Eine Befüllung der Füllkammern kann beispielsweise durch ein Einblasen des Papierschaumgranulats in die Füllkammern erfolgen. Vorteilhafterweise sind die Füllkammern miteinander verbunden, sodass die Befüllung der Füllkammern gleichzeitig erfolgen kann. Nach dem Einfüllen des Papierschaumgranulates in die Füllkammern, werden die Füllkammern verschlossen, sodass eine Polstermaterialschicht ausgebildet ist.

Um in besonders einfacher Weise eine gepolsterte Versandtasche herzustellen, ist in einer vorteilhaften Umsetzung des Erfindungsgedankens vorgesehen, dass das Papierschaumgranulat in einem Klebeschritt zumindest abschnittsweise auf einer dem Innenraum der Versandtasche zugewandten Innenseite einer Außenmateriallage des Außenmaterialzuschnitts aufgeklebt wird und dadurch die Polstermaterialschicht ausbildet wird. Hierzu kann die Innenseite der Außenmateriallage des Außenmaterialzuschnitts zunächst mit einem Klebstoff beschichtet sein. Anschließend wird das Papierschaumgranulat auf die mit Klebstoff beschichtete Innenseite aufgebracht. Je nach Dicke der Klebstoffschicht und je nach Menge des aufgetragenen Papierschaumgranulats kann eine geschlossene oder offene Polstermaterialschicht erzeugt werden.

Weitere vorteilhafte Ausgestaltungen der gepolsterten Versandtasche werden anhand von in den Zeichnungen dargestellten Ausführungsbeispielen erläutert. Es zeigen:
Figur 1 eine schematische Darstellung der gepolsterten Versandtasche in einer perspektivischen Ansicht,
Figur 2 eine schematische Darstellung der gepolsterten Versandtasche in einer Schnittansicht entlang der in Figur 1 eingezeichneten Schnittlinie A-A,
Figur 3 eine schematische Darstellung der gepolsterten Versandtasche mit mehreren Füllkammern in einer Schnittansicht und
Figur 4 eine schematische Darstellung der gepolsterten Versandtasche mit mehreren Füllkammern in einer Schnittansicht entlang der in Figur 3 eingezeichneten Schnittlinie B-B.

In Figur 1 ist eine gepolsterte Versandtasche 1 für die Aufnahme von mindestens einem Versandobjekt gezeigt. Die Versandtasche 1 weist eine Öffnung 2 zur Aufnahme des Objektes auf und ist einem Außenmaterialzuschnitt 3 gebildet. An einer dem Innenraum 4 der Versandtasche 1 zugewandten Innenseite 5 einer Außenmateriallage 6 des Außenmaterialzuschnitts 3 ist eine Polstermaterialschicht 7 angeordnet. Die Polstermaterialschicht 7 ist aus einem Papierschaum 8 ausgebildet und der Außenmaterialzuschnitt 3 ist aus Papier hergestellt. Dabei kann die Polstermaterialschicht 7 durch Papierschaumgranulat 12 aufgefüllt sein. Die Außenmateriallage 6 des

Außenmaterialzuschnitts 3 bildet eine äußere Außenmateriallage 9 der Versandtasche 1. Im Bereich der Öffnung 2 der gepolsterten Versandtasche 1 ist ein Haftklebestreifen 13 zum Verschließen des Innenraums 4 der Versandtasche 1 angeordnet.

In Figur 2 ist eine schematische Darstellung der gepolsterten Versandtasche 1 in einer Schnittansicht entlang der in Figur 1 eingezeichneten Schnittlinie A-A gezeigt. Der Außenmaterialzuschnitt 3 weist eine äußere Außenmateriallage 9 und eine innere Außenmateriallage 10 auf, wobei die äußere Außenmateriallage 9 die äußere Seite der Versandtasche 1 ausbildet. Zwischen der inneren Außenmateriallage 10 und der äußeren Außenmateriallage 9 ist eine Füllkammer 11 ausgebildet. Die Füllkammer 11 ist mit Papierschaumgranulat 12 befüllt. Die Polstermaterialschicht 7 ist an der dem Innenraum 4 der Versandtasche 1 zugewandten Innenseite 5 der Außenmateriallage 6 des Außenmaterialzuschnitts 3 festgelegt.

In Figur 3 ist eine schematische Darstellung der gepolsterten Versandtasche 1 mit mehreren Füllkammern 11 in einer Schnittansicht dargestellt. Die Füllkammern 11 sind taschenförmig an der dem Innenraum 4 der Versandtasche 1 zugewandten Innenseite 5 der äußeren Außenmateriallage 9 angeordnet. Dazu sind die äußere Außenmateriallage 9 und die innere Außenmateriallage 10 entlang der Seiten der Füllkammern 11 miteinander gefügt, sodass die Polstermaterialschichten 7 innerhalb der Füllkammern 11 eingeschlossen sind. Die Füllkammern 11 sind jeweils mit als Papierschaumgranulat 12 vorliegender Papierschaum 8 aufgefüllt.

In Figur 4 ist eine schematische Darstellung der gepolsterten Versandtasche 1 mit mehreren Füllkammern 11 in einer Schnittansicht entlang der in Figur 3 eingezeichneten Schnittlinie B-B gezeigt. Die Füllkammern 11 sind miteinander verbunden. Somit werden in einem Füllschritt bei der Befüllung der Füllkammern 11 mit Papierschaumgranulat 12 die miteinander verbundenen Füllkammern 11 gleichzeitig aufgefüllt.

## Patentansprüche

1. Gepolsterte Versandtasche (1) für die Aufnahme von mindestens einem Versandobjekt, wobei die Versandtasche (1) mindestens an einer Seite eine Öffnung (2) zur Aufnahme des Objektes aufweist, wobei die Versandtasche (1) aus mindestens einem Außenmaterialzuschnitt (3) gebildet ist, wobei an einer dem Innenraum (4) der Versandtasche (1) zugewandten Innenseite (5) einer Außenmateriallage (6) des Außenmaterialzuschnitts (3) eine Polstermaterialschicht (7) angeordnet ist, wobei die Polstermaterialschicht (7) aus einem Papierschaum (8) ausgebildet ist, **dadurch gekennzeichnet, dass** der Papierschaum (8) in Form von Papierschaumgranulat (12) vorliegt.

2. Gepolsterte Versandtasche (1) gemäß Anspruch 1, **dadurch gekennzeichnet, dass** der mindestens eine Außenmaterialzuschnitt (3) aus Papier hergestellt ist.

3. Gepolsterte Versandtasche (1) gemäß Anspruch 1 oder 2, **dadurch gekennzeichnet, dass** der Außenmaterialzuschnitt (3) mindestens zwei zueinander benachbarte Außenmateriallagen (6) aufweist, wobei zwischen einer inneren Außenmateriallage (10) und einer äußeren Außenmateriallage (9) mindestens eine Füllkammer (11) ausgebildet ist.

4. Gepolsterte Versandtasche (1) gemäß Anspruch 3, **dadurch gekennzeichnet, dass** die Polstermaterialschicht (7) innerhalb der mindestens einen Füllkammer (11) angeordnet ist.

5. Gepolsterte Versandtasche (1) gemäß einem der voranstehenden Ansprüche, **dadurch gekennzeichnet, dass** die mehreren Füllkammern (11) miteinander verbunden sind.

6. Gepolsterte Versandtasche (1) gemäß einem der voranstehenden Ansprüche, **dadurch gekennzeichnet, dass** die Polstermaterialschicht (7) zumindest abschnittsweise auf einer dem Innenraum (4) der Versandtasche (1) zugewandten Innenseite (5) der Außenmateriallage (6) festgelegt ist.

7. Gepolsterte Versandtasche (1) gemäß einem der voranstehenden Ansprüche, **dadurch gekennzeichnet, dass** die Polstermaterialschicht (7) auf der dem Innenraum (4) der Versandtasche (1) zugewandten Innenseite (5) der Außenmateriallage (6) mittels eines Klebstoffes mit elastischen Eigenschaften festgelegt ist.

8. Verfahren zur Herstellung einer gepolsterten Versandtasche (1) nach einem der voranstehenden Ansprüche 1 bis 7, **dadurch gekennzeichnet, dass** die Versandtasche (1) in einem Fügeschritt mindestens ein Außenmaterialzuschnitt (3) zu einer Versandtasche (1) gebildet wird, sodass dadurch eine Versandtasche (1) mit mindestens einer Öffnung (2) zur Aufnahme eines Objekts ausgebildet wird, wobei an einer dem Innenraum (4) der Versandtasche (1) zugewandten Innenseite (5) einer Außenmateriallage (6) des Außenmaterialzuschnitts (3) eine Polstermaterialschicht (7) aus Papierschaum (8) angeordnet wird, wobei der Papierschaum (8) als Papierschaumgranulat (12) vorliegt.

9. Verfahren gemäß Anspruch 8, **dadurch gekennzeichnet, dass** zwischen zwei benachbart zueinander angeordneten Außenmateriallagen (6) mindestens eine Füllkammer (11) ausgebildet wird, wobei in einem anschließenden Füllschritt die mindestens eine Füllkammer (11) mit einer Polstermaterialschicht (7) aus Papierschaum (8) aufgefüllt wird, wobei in dem sich anschließenden Fügeschritt der Außenmaterialzuschnitt (3) zu einer Versandtasche (1) zusammengefaltet und entlang der Polstermaterialschichten (7) und/oder der Füllkammern (11) miteinander gefügt werden, sodass diese eine Versandtasche (1) mit mindestens einer Öffnung (2) zur Aufnahme eines Objekts und/oder geschlossenen Füllkammern (11) ausbildet.

10. Verfahren gemäß Anspruch 8 oder 9, **dadurch gekennzeichnet, dass** das Papierschaumgranulat (12) vorzugsweise in einem Zerkleinerungsschritt durch eine mechanische Zerkleinerung des Papierschaums (8) hergestellt wird.

11. Verfahren gemäß einem der Ansprüche 8 bis 10, **dadurch gekennzeichnet, dass** das Papierschaumgranulat (12) in einem Klebeschritt zumindest abschnittsweise auf einer dem Innenraum (4) der Versandtasche (1) zugewandten Innenseite (5) einer Außenmateriallage (6) des Außenmaterialzuschnitts (3) aufgeklebt wird und dadurch die Polstermaterialschicht (7) ausbildet wird.

## Claims

1. Padded mailing envelope (1) for receiving at least one dispatch object, wherein the mailing envelope (1) comprises an opening (2) for receiving the object at least on one side, wherein the mailing envelope (1) is formed of a least one cut-to-size outer material (3), wherein a padded-material layer (7) is arranged on an inner side (5) of an outer material layer (6) of the cut-to-size outer material (3) facing the inner space (4) of the mailing envelope (1), wherein the padded-material layer is formed of a paper foam (8), **characterized in that** the paper foam (8) is present in the type of paper foam granules (12).

2. Padded mailing envelope (1) according to claim 1, **characterized in that** the at least one cut-to-size outer material (3) is made of paper.

3. Padded mailing envelope (1) according to claim 1 or 2, **characterized in that** the cut-to-size outer material (3) comprises at least two adjacent outer-material layers (6), wherein at least one filling chamber (11) is formed between an internal outer-material layer (10) and an external outer-material layer (9).

4. Padded mailing envelope (1) according to claim 3, **characterized in that** the padded-material layer (7) is arranged inside the at least one filling chamber (11).

5. Padded mailing envelope (1) according to one of the preceding claims, **characterized in that** the multiple filling chambers (11) are connected to one another.

6. Padded mailing envelope (1) according to one of the preceding claims, **characterized in that** the padded-material layer (7) is secured, at least in sections, on an inner side (5) of the outer material layer (6) facing the inner space (4) of the mailing envelope (1).

7. Padded mailing envelope (1) according to one of the preceding claims, **characterized in that** the padded-material layer (7) is secured on the inner side (5) of the outer material layer (6) facing the inner space (4) of the mailing envelope (1) by means of an adhesive with elastic properties.

8. Method for producing a padded mailing envelope (1) according to one of the preceding claims 1 to 7, **characterized in that** the mailing envelope (1) is formed in a step of joining of at least one cut-to-size outer material (3) into a mailing envelope (1) such that a mailing envelope (1) having at least one opening (2) for receiving an object is formed thereby, wherein a padded-material layer (7) is arranged on an inner side (5) of an outer material layer (6) of the cut-to-size outer material (3) facing the inner space (4) of the mailing envelope (1), wherein the padded-material layer is formed of a paper foam (8), wherein the paper foam (8) is present in the type of paper foam granules (12).

9. Method according to claim 8, **characterized in that** at least one filling chamber (11) is formed between two adjacently-arranged outer-material layers (6), wherein in a subsequent filling step, the at least one filling chamber (11) is filled with a padded material layer (7) made of paper foam, wherein in the subsequent joining step the cut-to-size outer material (3) is folded for form a mailing envelope (1) and joined to one another along the padded material layers (7) and/or the filling chambers (11) in such a way that these form a mailing envelope (1) having at least one opening (2) for receiving an object and/or closed filling chambers (11).

10. Method according to claim 8 or 9, **characterized in that** the paper foam granules (12) are preferably produced in a crushing step by mechanical crushing of the paper foam (8) .

11. Method according to one of claims 8 to 10, **characterized in that** the paper foam granules (12) are glued, at least in sections, onto an inner side (5) of an outer material layer (6) of the cut-to-size outer material (3) facing the inner space (4) of the mailing envelope (1), and the padded-material layer (7) is formed thereby.

## Revendications

1. Enveloppe postale (1) matelassée destinée à recevoir au moins un objet à expédier, l'enveloppe postale (1) présentant, au moins sur un côté, une ouverture (2) pour recevoir l'objet, l'enveloppe postale (1) étant formée par au moins une découpe de matériau externe (3), une couche de matériau de matelassage (7) étant disposée sur un côté intérieur (5), orienté vers l'espace intérieur (4) de l'enveloppe postale (1), d'une couche de matériau externe (6) de la découpe de matériau externe (3), la couche de matériau de matelassage (7) étant réalisée à partir d'un papier-mousse (8), **caractérisée en ce que** le papier-mousse (8) se présente sous la forme de granulés de papier-mousse (12) .

2. Enveloppe postale (1) matelassée selon la revendication 1, **caractérisée en ce que** l'au moins une découpe de matériau externe (3) est fabriquée en papier.

3. Enveloppe postale (1) matelassée selon la revendication 1 ou 2, **caractérisée en ce que** la découpe de matériau externe (11) présente au moins deux couches de matériau externe (6) adjacentes l'une à l'autre, au moins une chambre de remplissage (11) étant réalisée entre une couche de matériau externe (10) intérieure et une couche de matériau externe (9) extérieure.

4. Enveloppe postale (1) matelassée selon la revendication 3, **caractérisée en ce que** la couche de matériau de matelassage (7) est disposée à l'intérieur de l'au moins une chambre de remplissage (11).

5. Enveloppe postale (1) matelassée selon l'une des revendications précédentes, **caractérisée en ce que** les plusieurs chambres de remplissage (11) sont reliées entre elles.

6. Enveloppe postale (1) matelassée selon l'une des revendications précédentes, **caractérisée en ce que** la couche de matériau de matelassage (7) est fixée, au moins sur certaines parties, sur un côté intérieur (5), orienté vers l'espace intérieur (4) de l'enveloppe postale (1), de la couche de matériau externe (6).

7. Enveloppe postale (1) matelassée selon l'une des revendications précédentes, **caractérisée en ce que** la couche de matériau de matelassage (7) est fixée sur le côté intérieur (5), orienté vers l'espace intérieur (4) de l'enveloppe postale (1), de la couche de matériau externe (6) au moyen d'une matière adhésive ayant des propriétés élastiques.

8. Procédé de fabrication d'une enveloppe postale (1) matelassée selon l'une des revendications précédentes 1 à 7, **caractérisé en ce que** l'enveloppe postale (1) est formée dans une étape d'assemblage d'au moins une découpe de matériau externe (3) en une enveloppe postale (1), de telle sorte qu'une enveloppe postale (1) dotée d'au moins une ouverture (2) pour recevoir un objet est ainsi réalisée, une couche de matériau de matelassage (7) en papier-mousse (8) étant disposée sur un côté intérieur (5), orienté vers l'espace intérieur (4) de l'enveloppe postale (1), d'une couche de matériau externe (6) de la découpe de matériau externe (3), le papier-mousse (8) se présentant sous la forme de granulés de papier-mousse (12) .

9. Procédé selon la revendication 8, **caractérisé en ce qu'**au moins une chambre de remplissage (11) est réalisée entre deux couches de matériau externe (6) disposées adjacentes l'une à l'autre, l'au moins une chambre de remplissage (11) étant remplie, dans une étape de remplissage subséquente, d'une couche de matériau de matelassage (7) en papier-mousse (8), la découpe de matériau externe (3) étant, dans l'étape d'assemblage subséquente, repliée pour former une enveloppe postale (1) et assemblée le long des couches de matériau de matelassage (7) et/ou des chambres de remplissage (11), de telle sorte que celle-ci forme une enveloppe postale (1) dotée d'au moins une ouverture (2) pour recevoir un objet et/ou de chambres de remplissage (11) fermées.

10. Procédé selon la revendication 8 ou 9, **caractérisé en ce que** les granulés de papier-mousse (12) sont de préférence fabriqués dans une étape de broyage par un broyage mécanique du papier-mousse (8).

11. Procédé selon l'une des revendications 8 à 10, **caractérisé en ce que** les granulés de papier-mousse (12) sont collés, dans une étape de collage, au moins sur certaines parties, sur un côté intérieur (5), orienté vers l'espace intérieur (4) de l'enveloppe postale (1), d'une couche de matériau externe (6) de la découpe de matériau externe (3) et la couche de matériau de matelassage (7) est ainsi réalisée.
